# EUROPÄISCHE PATENTSCHRIFT

(11) **EP 1 338 850 B1**
(45) Veröffentlichungstag und Bekanntmachung des Hinweises auf die Patenterteilung: **19.10.2005**
(21) Anmeldenummer: 02026594.8
(22) Anmeldetag: 28.11.2002
(51) Int. Cl.: F24C 14/00

(54) **Verfahren zur Garraumreinigung**
Cleaning method for cooking chamber
Méthode de nettoyage pour chambre de cuisson

(30) Priorität: 21.02.2002 DE 10207306
(43) Veröffentlichungstag der Anmeldung: 27.08.2003
(73) Patentinhaber: Convotherm Elektrogeräte GmbH, 82436 Eglfing (DE); ANGELO PO GRANDI CUCINE S.p.A., 41012 Carpi (MO) (IT)
(72) Erfinder: Riefenstein, Lutz, 82362 Weilheim i. OB (DE); Manicardi, Dario, 41012 Carpi (Modena) (IT)
(74) Vertreter: Zmyj, Erwin

(56) Entgegenhaltungen:
- DE-A- 2 842 771
- DE-A- 10 049 161
- DE-A- 19 838 864

## Beschreibung

Die Erfindung bezieht sich auf ein Verfahren zur automatischen Garraumreinigung von Gargeräten zur Lebensmittelbehandlung umfassend das Einsprühen sämtlicher Flächen und Teile des Garraumes mit einer Reinigungslösung, das Einwirken der Reinigungslösung über einen vorgewählten Zeitraum, das Ausspülen des Garraumes und das Nachspülen der die Reinigungslösung führenden Leitungen und Düsen. Ein solches Verfahren ist Gegenstand der DE-A-19838864.

Bei der Garraumreinigung sogenannter Heißluftdämpfer wird die verwendete Reinigungslösung in den getrockneten oder angefeuchteten Garraum eingesprüht, worauf nach einer bestimmten Einwirkzeit der Garraum mit Wasser ausgespült wird. Es werden auch die Leitungen und Düsen die die Reinigungslösung verteilen gereinigt. Je nach Verschmutzungsgrad werden diese Schritte zum Teil mehrmals wiederholt. Um eine Kalkablagerung im Garraum durch das abtrocknende Spülwasser zu verhindern, wird durch die Düsen, aus denen die Reinigungslösung ausgesprüht wird, ein Klarspüler in den Garraum eingebracht, um hierdurch nicht nur die Leitungen und Düsen zu reinigen, sondern auch im Garraum durch die Herabsetzung der Oberflächenspannung des Wassers ein rasches Abfließen desselben und somit ein Antrocknen sowie die Bildung von Kalkrückständen zu vermeiden.

Diese Art der automatischen Reinigung des Garraumes ist nicht nur wegen der Verwendung des Klarspülers teuer, sondern auch hinsichtlich der Vernichtung von Mikroorganismen unbefriedigend.

Aufgabe der Erfindung ist es, das eingangs genannte Verfahren so weiter auszugestalten, dass die Verhinderung von Kalkablagerungen auf billigere Art und Weise durchführbar und bessere hygienische Verhältnisse erzielbar sind.

Diese Aufgabe wird, ausgehend von einem Verfahren der eingangs erläuterten Art, erfindungsgemäß dadurch gelöst, dass zum Abschluß des Reinigungsvorganges Wasserdampf bei einer Temperatur von mindestens 100°C über eine von dem angestrebten Desinfektionsgrad abhängige Zeitdauer in den Garraum eingeführt wird und dass zum Nachspülen der die Reinigungslösung führenden Leitungen und Düsen entmineralisiertes Wasser verwendet wird. Durch die Einführung im wesentlichen von gesättigtem Wasserdampf in den Garraum erfolgt in erster Linie eine Dampfdesinfektion, so dass für den Normalfall die Geräte nach dieser Desinfektion als ausreichend hygienisch sauber anzusehen sind. Ein weiterer wichtiger Vorteil wird durch die Dampfzuführung erreicht, der darin besteht, dass an dem vorher durch Ausspülen mit kaltem Wasser abgekühlten Wänden eine sehr starke Kondensation eintritt, so dass die Wände und alle Teile des Garraumes mit Kondenswasser abgespült werden. Da Kondenswasser keinen Kalk enthält, können sich nach diesem Vorgang keine Kalkflecken im Garraum bilden. Da beim erfindungsgemäßen Verfahren der üblicherweise eingesetzte Klarspüler nicht mehr verwendet wird, der zur Reinigung der Düsen und zum Nachspülen der Wände des Garraumes diente, konnte der Kostenrahmen erheblich gesenkt werden. Die Verwendung von entmineralisiertem Wasser für die Reinigung der Düsen, stellt nur einen geringen Teil der bisherigen Kosten dar, da dieses Wasser nur für die Düsenreinigung und nicht für das Nachspülen der Wände verwendet wird, die durch das Kondenswasser kalkfrei gehalten werden.

Zur Erzielung einer ausreichenden Dampfdesinfektion genügt in Weiterbildung der Erfindung die Einführung von Wasserdampf in den Garraum über einen Zeitraum von 5-10 Minuten. In diesem Zeitraum hat sich auch so viel Kondenswasser gebildet, dass die Wände ausreichend gespült werden können.

Falls sich herausstellen sollte, daß das Ausspülen der Leitungen und Düsen mit entmineralisiertem Wasser nicht ausreichend sein sollte, um auch die letzten Reste der Reinigungslösung zu neutralisieren, so ist es in weiterer Ausgestaltung der Erfindung vorteilhaft, wenn dem entmineralisiertem Wasser eine Lebensmittelsäure zugesetzt wird. Als Lebensmittelsäure wird vorzugsweise Zitronensäure verwendet.

Je nach Anforderung an die hygienischen Verhältnisse, kann es vorteilhaft sein, wenn im Anschluss an die Dampfdesinfektion eine Heißluftsterilisation erfolgt.

Hierdurch ist es möglich, hygienische Verhältnisse wie im Klinikbereich zu realisieren.

Vorzugsweise erfolgt die Heißluftsterilisation bei einer Temperatur von mindestens 160°C über eine vom angestrebten Sterilisationsgrad abhängige Zeitdauer.

Je nach beabsichtigtem Sterilisationsgrad kann die Heißluftsterilisation bei einer Temperatur von 160°C über 200 Minuten, bei einer Temperatur von 180°C über 30 Minuten und bei einer Temperatur von 200°C über 10 Minuten durchgeführt werden.

## Patentansprüche

1. Verfahren zur automatischen Garraumreinigung von Gargeräten zur Lebensmittelbehandlung umfassen das Einsprühen sämtlicher Flächen und Teile des Garraumes mit einer Reinigungslösung, das Einwirken der Reinigungslösung über einen vorgewählten Zeitraum, das Ausspülen des Garraumes und das Nachspülen der die Reinigungslösung führenden Leitungen und Düsen, **dadurch gekennzeichnet, dass** zum Abschluß des Reinigungsvorganges Wasserdampf bei einer Temperatur von mindestens 100°C über eine von dem angestrebten Desinfektionsgrad abhängige Zeitdauer in den Garraum eingeführt wird und dass zum Nachspülen der die Reinigungslösung führenden Leitungen und Düsen entmineralisiertes Wasser verwendet wird.

2. Verfahren nach Anspruch 1, **dadurch gekennzeichnet, dass** die Einführung von Wasserdampf in den Garraum über einen Zeitraum von 5-10 Minuten erfolgt.

3. Verfahren nach Anspruch 1 oder 2, **dadurch gekennzeichnet, dass** dem entmineralisiertem Wasser eine Lebensmittelsäure zugesetzt wird.

4. Verfahren nach einem der Ansprüche 1 bis 3, **dadurch gekennzeichnet, dass** als Lebensmittelsäure Zitronensäure verwendet wird.

5. Verfahren nach einem der Ansprüche 1 bis 4, **dadurch gekennzeichnet, dass** im Anschluss an die Dampfdesinfektion eine Heißluftsterilisation erfolgt.

6. Verfahren nach Anspruch 5, **dadurch gekennzeichnet, dass** die Heißluftsterilisation bei einer Temperatur von mindestens 160°C über eine vom angestrebten Sterilisationsgrad abhängige Zeitdauer erfolgt.

7. Verfahren nach Anspruch 6, **dadurch gekennzeichnet, dass** einer Heißlufttemperatur von 160°C eine Sterilisationszeit von 200 Minuten zugeordnet wird.

8. Verfahren nach Anspruch 6, **dadurch gekennzeichnet, dass** einer Heißlufttemperatur von 180°C eine Sterilisationszeit von 30 Minuten zugeordnet wird.

9. Verfahren nach Anspruch 6, **dadurch gekennzeichnet, dass** einer Heißlufttemperatur von 200°C eine Sterilisationszeit von 10 Minuten zugeordnet wird.

## Claims

1. Method for automatic cleaning of cooking cavities of cooking equipment for food processing, comprise [sic] spraying all surfaces and parts of the cooking cavity with a cleaning solution, the action of the cleaning solution for a pre-set period, rinsing the cooking cavity and flushing the lines and nozzles bearing the cleaning solution, **characterized in that**, in order to complete the cleaning process, steam is introduced into the cooking cavity at a temperature of at least 100°C for a time period dependent on the degree of disinfection sought, and **in that**, for cleaning the lines and nozzles bearing the cleaning solution, demineralized water is used.

2. Method according to Claim 1, **characterized in that** steam is introduced into the cooking cavity for a time period of 5-10 minutes.

3. Method according to Claim 1 or 2, **characterized in that** a food acid is added to the demineralized water.

4. Method according to one of Claims 1 to 3, **characterized in that** the food acid used is citric acid.

5. Method according to one of Claims 1 to 4, **characterized in that** a hot-air sterilization is carried out after the steam disinfection.

6. Method according to Claim 5, **characterized in that** the hot-air sterilization is performed at a temperature of at least 160°C for a time period dependent on the degree of sterilization sought.

7. Method according to Claim 6, **characterized in that** a sterilization time of 200 minutes is assigned to a hot-air temperature of 160°C.

8. Method according to Claim 6, **characterized in that** a sterilization time of 30 minutes is assigned to a hot-air temperature of 180°C.

9. Method according to Claim 6, **characterized in that** a sterilization time of 10 minutes is assigned to a hot-air temperature of 200°C.

## Revendications

1. Procédé pour le nettoyage automatique de l'espace de cuisson d'appareils de cuisson pour le traitement de produits alimentaires, comprenant les étapes de pulvériser toutes les surfaces et pièces de l'espace de cuisson avec une solution de nettoyage, laisser agir la solution de nettoyage pendant une période de temps présélectionnée, rincer l'espace de cuisson et rincer ultérieurement les conduites et tuyères transportant la solution de nettoyage, **caractérisé en ce que** pour finir l'opération de nettoyage, de la vapeur d'eau à une température d'au moins 100°C est introduite dans l'espace de cuisson sur une période de temps dépendant du degré de désinfection voulu, et **en ce que** pour le rinçgae final des conduites et tuyères transportant la solution de nettoyage, on utile de l'eau déminéralisée.

2. Procédé selon la revendication 1, **caractérisé en ce que** l'introduction de vapeur d'eau dans l'espace de cuisson s'effectue pendant une période de temps de 5 à 10 minutes.

3. Procédé selon la revendication 1 ou 2, **caractérisé en ce que** l'on ajoute à l'eau déminéralisée un acide alimentaire.

4. Procédé selon l'une quelconque des revendications 1 à 3, **caractérisé en ce que** l' on utilise en tant qu'acide alimentaire de l'acide citrique.

5. Procédé selon l'une quelconque des revendications 1 à 4, **caractérisé en ce qu'**une stérilisation à l'air chaud a lieu à la suite de la désinfection à la vapeur.

6. Procédé selon la revendication 5, **caractérisé en ce que** la stérilisation à l'air chaud s'effectue à une température d'au moins 160°C sur une période de temps dépendant du degré de stérilisation voulu.

7. Procédé selon la revendication 6, **caractérisé en ce que** l'on associe à une température d'air chaud de 160°C une durée de stérilisation de 200 minutes.

8. Procédé selon la revendication 6, **caractérisé en ce que** l' on associe à une température d'air chaud de 180°C une durée de stérilisation de 30 minutes.

9. Procédé selon la revendication 6, **caractérisé en ce que** l' on associe à une température d'air chaud de 200°C une durée de stérilisation de 10 minutes.
